# FASCICULE DE BREVET EUROPEEN

(11) **EP 3 442 857 B1**
(45) Date de publication et mention de la délivrance du brevet: **17.02.2021**
(21) Numéro de dépôt: 17716868.9
(22) Date de dépôt: 10.04.2017
(51) Int. Cl.: B63B 21/10, B63B 21/18, B63B 21/50

(54) **STRUCTURE OFFSHORE COMPORTANT AU MOINS UN CHAUMARD**
OFFSHORE-STRUKTUR MIT MINDESTENS EINER DURCHFÜHRUNG
OFFSHORE STRUCTURE HAVING AT LEAST ONE FAIRLEAD

(30) Priorité: 11.04.2016 FR 1600606
(43) Date de publication de la demande: 20.02.2019
(73) Titulaire: Naval Energies, 75015 Paris (FR)
(72) Inventeur: TROUVE, Arnaud, 16600 Ruelle Sur Touvre (FR); MENET, Jean-Luc, 16600 Ruelle Sur Touvre (FR)
(74) Mandataire: Lavoix
(86) Numéro de dépôt international: PCT/EP2017/058538
(87) Numéro de publication internationale: WO 2017/178423

(56) Documents cités:
- WO-A1-2014/018713
- WO-A2-2014/178721
- US-A- 5 934 216

## Description

La présente invention concerne une structure offshore.

Plus particulièrement, l'invention se rapporte à une telle structure offshore et en particulier à une structure flottante de cette nature.

De façon plus particulière encore, l'invention se rapporte à des structures offshores telles que par exemple des supports flottants de production d'énergie ou autres, des plateformes de construction, des plateformes de forage, des bouées de chargement et de déchargement, voire des plateformes flottantes pour l'exploitation des énergies marines renouvelables telles que par exemple des installations à base d'éoliennes offshores ou encore des usines de production d'énergie à base d'énergie thermique des mers...

De telles structures flottantes doivent être maintenues en position, alors qu'elles sont soumises à différentes forces et en particulier à des efforts de dérive engendrés par exemple par des courants marins, la houle, les vents...

Pour maintenir ces structures en position par exemple sur un site d'exploitation, on utilise par exemple des moyens d'ancrage mettant en oeuvre un ensemble de lignes d'ancrage constituées en totalité ou en partie de chaînes en particulier à leurs extrémités.

De telles lignes sont alors disposées par exemple régulièrement autour de la structure à amarrer ou ancrer, et s'étendent entre cette structure et des points d'amarrage et d'ancrage respectifs par exemple sur le fond.

On conçoit alors que les lignes d'amarrage et d'ancrage, dont les premières extrémités sous forme de chaînes sont accrochées sur ces points d'amarrage et d'ancrage, remontent jusqu'à l'unité flottante et sont associées à celle-ci à travers les moyens de guidage d'entrée de chaîne.

Ces moyens de guidage sont également connus dans le domaine technique, sous le nom de chaumards.

Un exemple d'un tel chaumard est décrit dans les documents US 5 934 216 et WO 2014/018713.

Ces chaumards sont en effet des dispositifs mécaniques qui comportent des moyens de fixation et d'accrochage sur la structure flottante et des moyens de guidage d'une chaîne.

Ces chaumards sont également associés d'une façon ou d'une autre, à des moyens de mise sous tension de ces chaînes et à des moyens de blocage des chaînes afin d'amarrer cette structure.

Les moyens de mise sous tension peuvent par exemple comporter des treuils ou des guindeaux ou autres, tandis que les systèmes de blocage des chaînes sont également appelés stoppeurs de chaîne.

Différents modes de réalisation de ces différents moyens sont déjà connus dans l'état de la technique.

Ainsi par exemple ces treuils ou guindeaux peuvent être placés sur le pont de l'unité flottante.

D'autres modes de réalisation se traduisent par l'intégration de ces moyens de mise sous tension et de ces systèmes de blocage des chaînes, directement dans le chaumard.

D'une façon générale, les moyens de mise sous tension permettent alors de mettre les chaînes d'ancrage à la tension voulue pour amarrer et ancrer correctement la structure flottante, avant que les stoppeurs de chaîne ne soient activés pour bloquer les chaînes et maintenir celles-ci en position, ce qui permet ainsi d'amarrer la structure flottante.

Les stoppeurs de chaînes sont généralement autobloquants en permanence lors de la mise sous tension dans le cas où un souci survient au niveau du dispositif de tensionnement.

On pourra par exemple se rapporter au document US 5 934 216 pour une description d'un tel chaumard de guidage.

Celui-ci intègre effectivement des moyens de mise sous tension et des moyens de blocage tels que décrits précédemment.

On conçoit cependant que de telles structures sont relativement complexes et coûteuses à réaliser.

De plus de tels moyens de mise sous tension ne sont utilisés la plupart du temps que très rarement.

En effet, dans de telles structures offshores, comme par exemple flottantes, le contrôle et le réglage comme la reprise de tension des moyens d'ancrage, peuvent par exemple être réalisés tous les ans voire tous les cinq ans, et l'on conçoit que les structures des chaumards tels que décrits dans le document US antérieur, ne sont pas du tout efficaces au point de vue du rapport coût sur utilisation.

Le but de l'invention est donc de résoudre ces problèmes.

A cet effet, l'invention a pour objet une structure offshore selon la revendication 1.

L'ensemble selon l'invention peut comprendre l'une ou plusieurs des caractéristiques suivantes des revendications 2 à 8.

L'invention sera mieux comprise à la lecture de la description qui va suivre, donnée uniquement à titre d'exemple, et faite en se référant aux dessins annexés, sur lesquels:
- la figure 1 représente une vue schématique de côté, d'une structure offshore selon l'invention ;
- la figure 2 représente une vue en perspective d'une partie d'une telle structure offshore montrant l'implantation d'un chaumard sur celle-ci ;
- la figure 3 représente une vue en perspective et de dessus d'un tel chaumard ;
- la figure 4 représente une vue en perspective et de dessous d'un tel chaumard ;
- les figures 5 et 6 représentent des vues en perspective respectivement de dessus et de dessous, d'une pièce intégrant des moyens de déplacement en translation d'un élément d'ancrage d'une structure offshore selon l'invention ;
- la figure 7 représente une vue en perspective illustrant des moyens de saisie entrant dans la constitution d'un chaumard d'ancrage d'une structure offshore selon l'invention ;
- la figure 8 représente une vue en perspective illustrant des moyens de blocage entrant dans la constitution d'un chaumard d'ancrage d'une structure offshore selon l'invention ;
- la figure 9 illustre la structure et le fonctionnement de moyens de commande d'actionneurs entrant dans la constitution d'un chaumard d'ancrage d'une structure selon l'invention ; et
- les figures 10 à 13 illustrent le fonctionnement d'un chaumard d'ancrage d'une structure selon l'invention

On a en effet illustré sur ces figures, et en particulier sur la figure 1, une structure offshore telle que par exemple une structure flottante, qui est désignée par la référence générale 1.

Cette structure 1 est amarrée sur le fond 2, par l'intermédiaire de moyens d'ancrage et d'amarrage.

Ces moyens d'ancrage et d'amarrage comprennent par exemple des lignes d'ancrage, constituées par exemple de chaînes.

L'une de ces chaînes d'amarrage et d'ancrage est par exemple désignée par la référence générale 3.

L'une des extrémités de cette chaîne 3 est associée à un point d'ancrage et amarrage 4 sur le fond 2, et son autre extrémité est associée à la structure flottante à travers par exemple un chaumard de guidage, désigné par la référence générale 5 sur cette figure 1.

De telles lignes d'ancrage et d'amarrage et de tels chaumards sont par exemple régulièrement répartis autour de la structure flottante 1, et permettent alors d'ancrer et d'amarrer celle-ci sur le fond pour la maintenir en position.

Sur la figure 2, on a représenté de façon plus détaillée, l'implantation d'un tel chaumard.

Sur cette figure 2, on reconnait la structure offshore flottante, désignée par exemple par la référence générale 1, la ligne d'ancrage et d'amarrage constituée par la chaîne, désignée par la référence générale 3, et le chaumard désigné par la référence générale 5.

Ce chaumard 5 permet alors par exemple, de guider l'élément d'ancrage 3, de le mettre sous tension et de le bloquer en position, afin de maintenir la structure en position, comme cela a été décrit précédemment.

Comme cela sera décrit plus en détail par la suite, ce chaumard comporte alors des moyens qui permettent de déplacer en translation l'élément d'ancrage afin de le mettre sous tension et des moyens permettant de bloquer cet élément d'ancrage en position à la tension voulue, pour amarrer la structure 1 sur le point d'ancrage comme par exemple le point 4.

On a représenté sur les figures 3 et 4, un exemple de réalisation possible d'un tel chaumard.

Ce chaumard de guidage est toujours désigné par la référence générale 5 sur ces figures.

Ce chaumard de guidage comporte alors des moyens de fixation sur la structure flottante, ces moyens de fixation étant désignés par la référence générale 10 sur ces figures.

Ces moyens de fixation 10 comprennent toute platine de fixation appropriée, destinée à être fixée par exemple par soudage, boulonnage ou autre, sur la structure flottante 1.

Des moyens 11 de guidage de l'élément d'ancrage 3, sont montés par exemple de façon articulée, sur cette platine de fixation 10.

Ces moyens de guidage 11 comprennent des moyens de déplacement en translation de l'élément d'ancrage dans ceux-ci, pour mettre sous tension cet élément d'ancrage et des moyens de blocage aptes à bloquer la translation de l'élément d'ancrage dans les moyens de guidage, pour amarrer la structure flottante sur le point d'ancrage correspondant.

Une telle structure est connue de façon générale du document US mentionné précédemment.

Dans la structure offshore selon l'invention et de façon spécifique dans le ou chaque chaumard d'ancrage et d'amarrage de celle-ci, les moyens de déplacement en translation de l'élément d'ancrage dans les moyens de guidage, sont intégrés dans une pièce distincte et séparée du reste de la structure du chaumard et cette pièce et le reste de la structure du chaumard comportent des moyens d'accouplement escamotables de ceux-ci.

Sur ces figures, le reste de la structure du chaumard est désigné par la référence générale 12, et la pièce distincte et séparée dans laquelle sont intégrés les moyens de déplacement en translation de l'élément d'ancrage, est désignée par la référence générale 13.

En fait, cette pièce distincte et séparée 13 du reste du chaumard, se présente sous la forme d'un châssis de support des moyens de déplacement de l'élément d'ancrage et d'amarrage.

Ce châssis de support est désigné par la référence générale 14 sur ces figures, et il est adapté pour être engagé et accroché sur le reste de la structure du chaumard de guidage.

Ce châssis comporte alors des moyens d'alignement et de centrage et de verrouillage en position sur le reste du chaumard.

Ainsi par exemple et comme cela est illustré plus clairement sur la figure 4, les moyens de centrage de ce châssis 14 sur le reste de la structure du chaumard 12 comprennent des oreilles de centrage, dont l'une est par exemple désignée par la référence générale 15 sur cette figure 4, qui est adaptée pour être engagé sur et pour coopérer avec un élément de centrage complémentaire 16 du reste du chaumard, pour permettre d'aligner et de centrer ces pièces l'une sur l'autre.

Cet élément de centrage est par exemple formé par une patte en saillie destinée à recevoir l'oreille correspondante.

De tels moyens de centrage sont prévus par exemple de chaque côté de ces pièces.

La pièce distincte et séparée 13 comporte également des moyens de verrouillage en position de montage de celle-ci sur le reste 12 du chaumard.

Ces moyens de verrouillage sont par exemple au nombre de quatre, et sont désignés par les références 17, 18, 19 et 20 sur cette figure 4.

Ces moyens de verrouillage sont alors par exemple répartis par paires, par exemple de chaque côté du châssis 14.

Ces moyens de verrouillage sont alors déplaçables entre une position active d'accouplement du châssis 14 sur le reste du chaumard de guidage 12 et une position escamotée de libération de ce châssis pour permettre son détachement du reste du chaumard.

En fait et comme cela est illustré par exemple sur la figure 4, chacun des moyens de verrouillage par exemple 20 de la pièce 13, comporte un pion de verrouillage, dont l'un est par exemple désigné par la référence générale 21, pour ces moyens de verrouillage 20.

Ce pion est alors déplaçable par un premier actionneur 22, par exemple électromécanique, entre une position escamotée de libération du châssis 14 par rapport au reste du chaumard 12, pour permettre sa mise en position ou son retrait, et une position active de verrouillage, dans laquelle ce pion de verrouillage 21 est en saillie dans un trou de blocage correspondant du chaumard, ce trou étant par exemple désigné par la référence générale 23, dans l'exemple du pion 21 et du premier actionneur 22 des moyens de verrouillage 20.

On conçoit alors que lorsque ces pions et ces premiers actionneurs sont en position escamotée et que les pions correspondants sont donc dégagés des trous correspondants du reste du chaumard, le châssis 14 peut être dégagé du reste de la structure du chaumard 12.

En sens inverse lorsque ce châssis 14 doit être mis en position sur le reste 12 de ce chaumard, il suffit de placer les oreilles de centrage, par exemple 15, sur les éléments de centrage complémentaires par exemple 16 de celui-ci, pour permettre de placer correctement et d'aligner le châssis 14 sur le reste du chaumard 12.

Une fois dans cette position centrée et en position alignée et correcte du châssis, les premiers actionneurs comme par exemple l'actionneur 22, sont activés pour déplacer les pions de verrouillage comme par exemple 21, dans les trous de verrouillage correspondants comme par exemple 23, de blocage de cette pièce 13 sur le reste du chaumard afin de bloquer en position le châssis sur le chaumard.

Comme cela a été indiqué précédemment également, cette pièce distincte et séparée ou châssis 13 ou 14, comporte également des moyens de déplacement de l'élément d'ancrage 3.

On a illustré sur les figures 5 à 7, un exemple de réalisation de ces moyens de déplacement.

Sur ces figures, on reconnait la pièce distincte et séparée 13 et le châssis 14 entrant dans la constitution de celle-ci.

En fait, sur ces figures, les moyens de déplacement de l'élément d'ancrage 3 sont désignés par la référence générale 25 et comprennent par exemple un chariot de déplacement et de mise sous tension de l'élément d'ancrage.

Ce chariot est désigné par la référence générale 26 sur ces figures et est déplaçable en translation, selon un mouvement en va et vient, sur des glissières de guidage correspondantes par exemple 27 et 28 du châssis 14.

Ce mouvement du chariot 26 est imprimé par au moins un deuxième actionneur interposé entre ce chariot 26 et le reste du châssis 14.

Dans l'exemple décrit sur ces figures, on a représenté une paire de deuxièmes actionneurs de cette nature, qui sont disposés de part et d'autre de ce châssis entre celui-ci et le chariot.

Ces deuxièmes actionneurs sont désignés par les références respectivement 29 et 30 sur ces figures.

Ces actionneurs permettent alors, en fonction de leur commande d'alimentation, de déplacer ce chariot 26 vers l'avant ou vers l'arrière selon un mouvement en va et vient, le long des glissières 27 et 28.

La commande de l'alimentation de ces actionneurs sera décrite plus en détail par la suite.

Ce chariot 26 comporte également des moyens de saisie de l'élément d'ancrage c'est-à-dire de la chaîne 3.

Ces moyens de saisie sont désignés par exemple par la référence générale 31 sur ces figures 5 à 7.

Ces moyens de saisie 31 comprennent par exemple un organe de saisie de l'élément d'ancrage, cet organe étant désigné par la référence générale 32 sur ces figures.

Cet organe de saisie 32 est alors déplaçable, par au moins un troisième actionneur, entre une position active de saisie de l'élément d'ancrage, afin de permettre le déplacement de cet élément d'ancrage, par le chariot 26 de mise sous tension lorsque celui-ci se déplace dans un sens sous l'action du dit au moins un deuxième actionneur et une position escamotée de dégagement de celui-ci, permettant le retour du chariot 26 dans l'autre sens, sous l'action du dit au moins un deuxième actionneur ou le dégagement de la pièce distincte ou châssis 13 ou 14 du reste du chaumard 12.

En fait, cette pièce ou organe de saisie 32 est monté par exemple articulé sur le reste du chariot et est déplaçable par exemple par une paire de troisièmes actionneurs désignés par les références générales 33 et 34 sur ces figures, entre sa position escamotée et sa position active.

Cette pièce de saisie 32 présente alors n'importe quelle forme appropriée permettant de saisir la chaîne ou au contraire de s'en dégager afin de libérer celle-ci.

Ceci permet alors à ces moyens, de régler la tension de l'élément d'ancrage, en le déplaçant dans le chaumard, en fonction des besoins de reprise de tension ou au contraire de relâchement de celle-ci.

Comme cela a été mentionné précédemment, le chaumard comporte également des moyens de blocage qui sont aptes à bloquer la translation de l'élément d'ancrage 3 dans les moyens de guidage 11, pour bloquer l'élément d'ancrage en position et donc amarrer la structure flottante.

Ces moyens de blocage comprennent par exemple des moyens déplaçables sous la commande d'au moins un quatrième actionneur, entre une position active de blocage pour bloquer l'élément d'ancrage et une position escamotée de libération de cet élément d'ancrage.

En fait et comme cela est illustré par exemple sur la figure 8, les moyens de blocage, qui sont désignés par la référence générale 40 sur cette figure, comprennent par exemple un organe en forme de pince.

Cet organe 40 comporte alors par exemple deux mors de blocage en regard, désignés par les références 41 et 42 sur cette figure 8, et qui sont déplaçables entre une position active fermée de blocage pour bloquer l'élément d'ancrage 3 dans le chaumard et une position escamotée ouverte de libération de cet élément d'ancrage, sous la commande d'au moins un quatrième actionneur, désigné par la référence générale 43 sur cette figure.

Ceci permet alors de bloquer ou au contraire de libérer l'élément d'ancrage par rapport au chaumard.

Les stoppeurs de chaînes sont généralement autobloquants en permanence lors de la mise sous tension dans le cas où un souci survient au niveau du dispositif de tensionnement.

Le fonctionnement de ces différents actionneurs est piloté par un système de contrôle d'alimentation lui-même piloté par un calculateur de contrôle.

Ces actionneurs comprennent par exemple des vérins.

La structure de commande de l'alimentation de ces actionneurs et son fonctionnement sont illustrés sur la figure 9, sur laquelle on reconnait les premiers, deuxièmes, troisièmes et quatrième actionneurs, respectivement 17 à 20, 29 et 30, 33 et 34 et enfin 43.

Ceux-ci sont alors pilotés par un système de contrôle de leur alimentation, désigné par la référence générale 50 sur cette figure, elle-même pilotée par un calculateur de contrôle 51.

On a illustré sur les figures 9, et 10 à 13, les différentes étapes et positions des différents actionneurs décrits précédemment de la structure, et permettant d'illustrer et de décrire le fonctionnement du chaumard entrant dans la constitution de la structure selon l'invention.

Ainsi et dans un premier temps, lors d'une étape 60, la pièce distincte 13 est placée en position de centrage sur le reste du chaumard 12.

En 61, les premiers actionneurs 17, 18, 19 et 20 sont pilotés vers leur position active pour verrouiller cette pièce distincte en position sur le reste du chaumard.

Ceci est illustré sur la figure 10.

En 62, les troisièmes actionneurs 33 et 34 sont pilotés pour déplacer les moyens de saisie 31 de l'élément d'ancrage 3, vers leur position active de saisie de celui-ci, comme cela est illustré sur la figure 11.

En 63, le quatrième actionneur 43 des moyens de blocage 40 de l'élément d'ancrage 3, est piloté en position ouverte pour libérer l'organe d'ancrage 3.

L'élément d'ancrage 3 est maintenu en position par les moyens de saisie 31.

En 64, les deuxièmes actionneurs 29 et 30 sont pilotés pour déplacer le chariot 26 et entrainer avec lui l'élément d'ancrage 3, afin de le déplacer en translation dans le chaumard et par exemple le tendre.

En 65, le quatrième actionneur 43 est piloté pour refermer la pince des moyens de blocage 40 et bloquer l'élément d'ancrage 3 en position dans le chaumard.

En 66, les troisièmes actionneurs 33 et 34 sont pilotés pour déplacer les moyens de saisie 31 de l'élément d'ancrage 3 vers leur position escamotée.

Ceci permet de libérer le chariot 26, afin de permettre par un pilotage des deuxièmes actionneurs 29 et 30, de ramener éventuellement celui-ci en position de saisie de l'élément d'ancrage pour recommencer l'opération, ce qui permet en fait, comme cela est illustré sur la figure 9, de refermer une boucle par l'étape 67, afin de permettre le réglage de la tension de l'élément d'ancrage 3.

Lorsque ce réglage est terminé et que l'élément d'ancrage 3 est sous la bonne tension et bloqué dans le chaumard 12 par les moyens de blocage 40, les premiers actionneurs 17 à 20 peuvent alors être pilotés, comme cela est illustré par la référence 68, vers leur position escamotée de libération de la pièce distincte 13 du reste du chaumard 12.

Ceci permet alors par exemple de dégager cette pièce distincte 13.

On conçoit alors que ce fonctionnement comporte un certain nombre d'étapes et que les moyens de commande des actionneurs sont adaptés pour :
- piloter les premiers actionneurs des moyens de verrouillage en position de verrouillage de la pièce distincte sur le reste du chaumard de pilotage,
- piloter le ou chaque troisième actionneur des moyens de saisie en position active de saisie de l'élément d'ancrage,
- piloter le ou chaque quatrième actionneur des moyens de blocage de l'élément d'ancrage en position escamotée de libération de l'élément d'ancrage,
- piloter le ou chaque deuxième actionneur de déplacement du chariot pour tendre ou relâcher l'élément d'ancrage,
- piloter le ou chaque quatrième actionneur des moyens de blocage de l'élément d'ancrage en position active de blocage de l'élément d'ancrage,
- piloter le ou chaque troisième actionneur des moyens de saisie en position escamotée de dégagement de l'élément d'ancrage, et enfin
- piloter les premiers actionneurs des moyens de verrouillage en position escamotée de libération de la pièce distincte pour permettre par exemple son détachement du reste du chaumard.

Ainsi une fois cette pièce distincte libérée du reste du chaumard, il est possible de déplacer par exemple cette pièce vers au moins un autre chaumard équipant par exemple la structure offshore.

En effet et comme cela a été indiqué précédemment, une telle structure offshore comporte par exemple une pluralité de chaumards de guidage, disposés par exemple régulièrement autour de celle-ci.

Il est alors possible d'utiliser des moyens de manutention telle qu'une grue ou autre, pour déplacer cette pièce distincte 13, entre au moins certains de ces chaumards et de l'adapter et de l'accrocher sur ceux-ci, afin de permettre de régler la tension des éléments d'ancrage correspondants.

Ceci permet alors de n'utiliser qu'une seule pièce distincte pour différents chaumards, cette pièce étant équipée des moyens de déplacement permettant de mettre ou de régler la tension de l'élément d'ancrage.

A cet effet, et comme cela est illustré par exemple sur la figure 3, la pièce distincte 13 et en particulier le châssis 14 de celle-ci, comporte des chapes de fixation, par exemple de moyens d'accrochage associés aux moyens de manutention.

Ces chapes sont par exemple désignées par les références générales 60, 61, 62 et 63 sur cette figure 3.

Une chape est ainsi prévue par exemple dans chaque coin de cette pièce distincte 13.

Il va de soi bien entendu que d'autres modes de réalisation peuvent être envisagés.

On notera à cet égard, que les actionneurs qui ont été décrits précédemment peuvent par exemple comporter des vérins de différentes natures, tels que par exemple des vérins hydrauliques, pneumatiques ou autre.

Ceux-ci sont alors par exemple raccordés à une station de commande déportée et placée par exemple sur la structure offshore.

Une telle structure présente alors un certain nombre d'avantages dans la mesure où les chaumards, ou en tout état de cause les parties de chaumards, associés à la structure offshore, présentent une structure la plus simple et réduite possible.

Les moyens de déplacement permettant de mettre sous tension l'élément d'ancrage correspondant sont en effet intégrés dans une pièce distincte et séparée du reste des chaumards, ce qui permet de les déplacer avec cette pièce, entre ces différents chaumards afin de régler les tensions des éléments d'ancrage sur chacun de ceux-ci.

Ainsi une seule pièce de cette nature peut être utilisée et partagée entre différents chaumards.

Ceci se traduit par une simplification du reste des chaumards et une réduction des coûts de fabrication de la fonction.

Ceci facilite également l'entretien de ces moyens de déplacement dans la mesure où ils peuvent êtres très facilement accessibles.

Bien entendu d'autres modes de réalisation encore peuvent être envisagés.
- piloter le ou chaque deuxième actionneur de déplacement du chariot pour tendre ou relâcher l'élément d'ancrage,
- piloter le ou chaque quatrième actionneur des moyens de blocage de l'élément d'ancrage en position active de blocage de l'élément d'ancrage,
- piloter le ou chaque troisième actionneur des moyens de saisie en position escamotée de dégagement de l'élément d'ancrage, et enfin
- piloter les premiers actionneurs des moyens de verrouillage en position escamotée de libération de la pièce distincte pour permettre par exemple son détachement du reste du chaumard.

Ainsi une fois cette pièce distincte libérée du reste du chaumard, il est possible de déplacer par exemple cette pièce vers au moins un autre chaumard équipant par exemple la structure offshore.

En effet et comme cela a été indiqué précédemment, une telle structure offshore comporte par exemple une pluralité de chaumards de guidage, disposés par exemple régulièrement autour de celle-ci.

Il est alors possible d'utiliser des moyens de manutention telle qu'une grue ou autre, pour déplacer cette pièce distincte 13, entre au moins certains de ces chaumards et de l'adapter et de l'accrocher sur ceux-ci, afin de permettre de régler la tension des éléments d'ancrage correspondants.

Ceci permet alors de n'utiliser qu'une seule pièce distincte pour différents chaumards, cette pièce étant équipée des moyens de déplacement permettant de mettre ou de régler la tension de l'élément d'ancrage.

A cet effet, et comme cela est illustré par exemple sur la figure 3, la pièce distincte 13 et en particulier le châssis 14 de celle-ci, comporte des chapes de fixation, par exemple de moyens d'accrochage associés aux moyens de manutention.

Ces chapes sont par exemple désignées par les références générales 60, 61, 62 et 63 sur cette figure 3.

Une chape est ainsi prévue par exemple dans chaque coin de cette pièce distincte 13.

Il va de soi bien entendu que d'autres modes de réalisation peuvent être envisagés.

On notera à cet égard, que les actionneurs qui ont été décrits précédemment peuvent par exemple comporter des vérins de différentes natures, tels que par exemple des vérins hydrauliques, pneumatiques ou autre.

Ceux-ci sont alors par exemple raccordés à une station de commande déportée et placée par exemple sur la structure offshore.

Une telle structure présente alors un certain nombre d'avantages dans la mesure où les chaumards, ou en tout état de cause les parties de chaumards, associés à la structure offshore, présentent une structure la plus simple et réduite possible.

Les moyens de déplacement permettant de mettre sous tension l'élément d'ancrage correspondant sont en effet intégrés dans une pièce distincte et séparée du reste des chaumards, ce qui permet de les déplacer avec cette pièce, entre ces différents chaumards afin de régler les tensions des éléments d'ancrage sur chacun de ceux-ci.

Ainsi une seule pièce de cette nature peut être utilisée et partagée entre différents chaumards.

Ceci se traduit par une simplification du reste des chaumards et une réduction des coûts de fabrication de la fonction.

Ceci facilite également l'entretien de ces moyens de déplacement dans la mesure où ils peuvent êtres très facilement accessibles.

Bien entendu d'autres modes de réalisation encore peuvent être envisagés.

## Revendications

1. Structure offshore (1) telle qu'une structure flottante, comportant au moins un chaumard (5) de guidage d'un élément d'ancrage (3) de celle-ci à un point d'ancrage (4), ledit chaumard (5) comprenant des moyens (11) de guidage aptes à guider l'élément d'ancrage (3) en translation entre la structure (1) et le point d'ancrage (4), des moyens de déplacement (26) en translation de l'élément d'ancrage (3) dans les moyens de guidage pour mettre sous tension cet élément d'ancrage (3) et des moyens de blocage (40) aptes à bloquer la translation de l'élément d'ancrage (3) dans les moyens de guidage (11), pour amarrer la structure sur le point d'ancrage,
les moyens de déplacement en translation de l'élément d'ancrage (3) dans les moyens de guidage (11) sont intégrés dans une pièce (13, 14) distincte et séparée du reste de la structure (12) du chaumard, et cette pièce et le reste de la structure du chaumard comprennent des moyens (15, 16, 17, 18, 19, 20) d'accouplement escamotables de ceux-ci,
la pièce distincte (13) dans laquelle sont intégrés les moyens de déplacement de l'élément d'ancrage, comporte un châssis (14) de support de ces moyens de déplacement, adapté pour être engagé sur le reste (12) du chaumard de guidage,
**caractérisé en ce que** le châssis comporte des moyens de centrage (15, 16) et de verrouillage (17, 18, 19, 20) en position de cette pièce (13) sur le reste du chaumard, les moyens de verrouillage étant déplaçables par des premiers actionneurs (22), entre une position active d'accouplement du châssis (14) sur le reste du chaumard de guidage (12), et une position escamotée de libération de cette pièce pour permettre son détachement du reste du chaumard,
et en ce les moyens de centrage comprennent des oreilles de centrage (15) aptes à coopérer avec des éléments de centrage complémentaires (16) du reste du chaumard (12) permettant l'alignement et le centrage des moyens de verrouillage, et **en ce que** les moyens de verrouillage comprennent des pions de verrouillage (21) déplaçables par les premiers actionneurs (22), entre une position active de verrouillage, en saillie dans des trous de blocage correspondants (23) du reste du chaumard, et une position escamotée de libération.

2. Structure offshore selon la revendication 2, **caractérisée en ce que** les moyens de déplacement en translation de l'élément d'ancrage comprennent un chariot (26) de déplacement et de mise sous tension de l'élément d'ancrage (3), déplaçable selon un mouvement en va et vient, sur des glissières (27, 28) de la pièce distincte, par au moins un deuxième actionneur (29, 30).

3. Structure offshore selon la revendication 2, **caractérisée en ce que** le chariot (26) de déplacement et de mise sous tension de l'élément d'ancrage (3) comporte des moyens (31, 32) de saisie de l'élément d'ancrage (3), déplaçables par au moins un troisième actionneur (33, 34), entre une position active de saisie de l'élément d'ancrage (3) afin de permettre le déplacement de cet élément d'ancrage par le chariot (26) de mise sous tension lorsque celui-ci se déplace dans un sens sous l'action dudit au moins un deuxième actionneur (29, 30), et une position escamotée de dégagement de celui-ci, permettant le retour du chariot (26) dans l'autre sens sous l'action dudit au moins un deuxième actionneur (29, 30) ou le dégagement de la pièce distincte du reste du chaumard.

4. Structure offshore selon l'une quelconque des revendications précédentes, **caractérisée en ce que** les moyens de blocage (40) aptes à bloquer la translation de l'élément d'ancrage (3) dans les moyens de guidage, comprennent des moyens de butée (41, 42) pour celui-ci, déplaçables sous la commande d'au moins un quatrième actionneur (43), entre une position active de butée pour bloquer l'élément d'ancrage et une position escamotée de libération de cet élément.

5. Structure offshore selon les revendications 2 ou 3 et 4, **caractérisée en ce qu'**elle comporte des moyens (50, 51) de commande des actionneurs pour :
- piloter les premiers actionneurs (17 à 20) des moyens de verrouillage en position de verrouillage de la pièce distincte sur le reste du chaumard de guidage,
- piloter le ou chaque troisième actionneur (33, 34) des moyens de saisie en position active de saisie de l'élément d'ancrage,
- piloter le ou chaque quatrième actionneur (42) des moyens de blocage de l'élément d'ancrage en position escamotée de libération de l'élément d'ancrage,
- piloter le ou chaque deuxième actionneur (29, 30) de déplacement du chariot pour tendre ou relâcher l'élément d'ancrage,
- piloter le ou chaque quatrième actionneur (43) des moyens de blocage de l'élément d'ancrage en position active de butée pour bloquer l'élément d'ancrage,
- piloter le ou chaque troisième actionneur (33, 34) des moyens de saisie en position escamotée de dégagement de l'élément d'ancrage,
- piloter les premiers actionneurs (17 à 20) des moyens de verrouillage en position escamotée de libération de la pièce distincte pour permettre son détachement du reste du chaumard.

6. Structure offshore l'une quelconque des revendications précédentes, **caractérisée en ce que** les actionneurs comprennent des vérins.

7. Structure offshore selon l'une quelconque des revendications précédentes, **caractérisée en ce que** la pièce distincte (13, 14) comporte des moyens (60, 61, 62, 63) d'accrochage à des moyens de manutention de celle-ci.

8. Structure offshore selon la revendication 7, **caractérisée en ce qu'**elle comporte une pluralité de chaumards de guidage disposés autour de celle-ci, et **en ce que** les moyens de manutention et de déplacement de la pièce distincte, sont adaptés pour déplacer cette pièce entre au moins certains de ces chaumards.

## Patentansprüche

1. Offshore-Struktur (1), wie beispielsweise eine schwimmende Struktur, aufweisend mindestens eine Durchführungseinrichtung (5) zum Führen eines Ankerelements (3) von dieser aus zu einem Ankerpunkt (4), wobei die Durchführungseinrichtung (5) Führungsmittel (11), welche dazu eingerichtet sind, das Ankerelement (3) translatorisch zwischen der Struktur (1) und dem Ankerpunkt (4) zu führen, Mittel zur translatorischen Bewegung (26) des Ankerelements (3) in den Führungsmitteln, um das Ankerelement (3) zu spannen, und Blockierungsmittel (40), welche dazu eingerichtet sind, die Translation des Ankerelements (3) in den Führungsmitteln (11) zu blockieren, um die Struktur am Ankerpunkt (4) festzumachen, aufweist,
wobei die Mittel zur translatorischen Bewegung des Ankerelements (3) in den Führungsmitteln (11) in einen Teil (13, 14), welcher gesondert ist von und getrennt ist von dem restlichen Teil der Struktur (12) der Durchführungseinrichtung, integriert sind, wobei dieser Teil und der restliche Teil der Struktur der Durchführungseinrichtung Mittel (15, 16, 17, 18, 19, 20) zum einziehbaren Kuppeln von diesen aufweisen,
wobei der gesonderte Teil (13), in welches die Mittel zur Bewegung des Ankerelements integriert sind, einen Rahmen (14) zum Stützen der Mittel zur Bewegung aufweist, welcher dazu eingerichtet ist, an dem restlichen Teil (12) der Durchführungseinrichtung zum Führen angebracht zu sein,
**gekennzeichnet dadurch, dass** der Rahmen (14) Mittel zum Zentrieren (15, 16) des Teils (13) und zu dessen Verriegelung (17, 18, 19, 20) in Position an dem restlichen Teil der Durchführungseinrichtung aufweist, wobei die Mittel zur Verriegelung durch erste Stellorgane (22) zwischen einer aktiven Position zum Kuppeln des Rahmens (14) an dem restlichen Teil der Durchführungseinrichtung zum Führen (12) und einer Eingezogen-Position zum Freigeben des Teils, um dessen Lösen vom restlichen Teil der Durchführungseinrichtung zu erlauben, bewegbar sind,
und dadurch, dass die Mittel zum Zentrieren Zentrieransätze (15) aufweisen, welche dazu eingerichtet sind, mit komplementären Zentrierelementen (16) des restlichen Teils der Durchführungseinrichtung (12) zusammenzuwirken, was die Ausrichtung und die Zentrierung der Mittel zur Verriegelung erlaubt, und dadurch, dass die Mittel zur Verriegelung Verriegelungsstifte (21) aufweisen, welche durch die ersten Stellorgane (22) zwischen einer aktiven Verriegelungsposition, bei der sie in korrespondierende Sperrlöcher (23) des restlichen Teils der Durchführungseinrichtung hinein vorstehen, und einer Eingezogen-Position zum Freigeben bewegbar sind.

2. Offshore-Struktur gemäß dem Anspruch 1, **gekennzeichnet dadurch, dass** die Mittel zur translatorischen Bewegung des Ankerelements einen Schlitten (26) zum Bewegen und zum Spannen des Ankerelements (3) aufweisen, welcher gemäß einer Hin- und Her-Bewegung auf Führungsschienen (27, 28) des gesonderten Teils durch mindestens ein zweites Stellorgan (29, 30) bewegbar ist.

3. Offshore-Struktur gemäß dem Anspruch 2, **gekennzeichnet dadurch, dass** der Schlitten (26) zum Bewegen und zum Spannen des Ankerelements (3) Mittel (31, 32) zum Greifen des Ankerelements (3) aufweist, welche durch mindestens ein drittes Stellorgan (33, 34) bewegbar sind zwischen einer aktiven Position zum Greifen des Ankerelement (3), um die Bewegung des Ankerelements durch den Schlitten (26) zum Spannen zu erlauben, wenn dieser sich unter dem Einfluss des mindestens einen zweiten Stellorgans (29, 30) in eine Richtung bewegt, und einer Eingezogen-Position zum Lösen desselben, was die Rückstellung des Schlittens (26) in der Gegenrichtung unter dem Einfluss des mindestens einen zweiten Stellorgans (29, 30) oder das Lösen des gesonderten Teils vom restlichen Teil der Durchführungseinrichtung erlaubt.

4. Offshore-Struktur gemäß irgendeinem der vorhergehenden Ansprüche, **gekennzeichnet dadurch, dass** die Blockierungsmittel (40), welche dazu eingerichtet sind, die Translation des Ankerelements (3) in den Führungsmitteln zu blockieren, Anschlagmittel (41, 42) für dieses aufweisen, welche unter der Steuerung von mindestens einem vierten Stellorgan (43) bewegbar sind zwischen einer aktiven Anschlagposition zum Blockieren des Ankerelements und einer Eingezogen-Position zum Freigeben des Elements.

5. Offshore-Struktur gemäß den Ansprüchen 2 oder 3 und 4, **gekennzeichnet dadurch, dass** sie aufweist Mittel (50, 51) zur Ansteuerung der Stellorgane zum:
- Steuern der ersten Stellorgane (17 bis 20) der Mittel zur Verriegelung in die Position zum Verriegeln des gesonderten Teils an dem restlichen Teil der Durchführungseinrichtung zum Führen,
- Steuern des oder jedes dritten Stellorgans (33, 34) der Mittel zum Greifen in die aktive Position zum Greifen des Ankerelements,
- Steuern des oder jedes vierten Stellorgans (42) der Mittel zur Blockierung des Ankerelements in die Eingezogen-Position zum Freigeben des Ankerelements,
- Steuern des oder jedes zweiten Stellorgans (29, 30) zur Bewegung des Schlittens zum Spannen oder Lockern des Ankerelements,
- Steuern des oder jedes vierten Stellorgans (43) der Mittel zur Blockierung des Ankerelements in die aktive Anschlagposition zum Blockieren des Ankerelements,
- Steuern des oder jedes dritten Stellorgans (33, 34) der Mittel zum Greifen in die Eingezogen-Position zum Lösen des Ankerelements,
- Steuern der ersten Stellorgane (17 bis 20) der Mittel zur Verriegelung in die Eingezogen-Position zum Freigeben des gesonderten Teils, um dessen Lösen von dem restlichen Teil der Durchführungseinrichtung zu erlauben.

6. Offshore-Struktur gemäß irgendeinem der vorhergehenden Ansprüche, **gekennzeichnet dadurch, dass** die Stellorgane Arbeitszylinder aufweisen.

7. Offshore-Struktur gemäß irgendeinem der vorhergehenden Ansprüche, **gekennzeichnet dadurch, dass** der gesonderte Teil (13, 14) Mittel (60, 61, 62, 63) zum Befestigen an Mittel zur Handhabung derselben aufweist.

8. Offshore-Struktur gemäß Anspruch 7, **gekennzeichnet dadurch, dass** sie aufweist eine Mehrzahl von Durchführungseinrichtungen zum Führen, welche um diese herum angeordnet sind, und dadurch, dass die Mittel zur Handhabung und zur Bewegung des gesonderten Teils dazu eingerichtet sind, diesen Teil zwischen mindestens bestimmten dieser Durchführungseinrichtungen zu bewegen.

## Claims

1. An offshore structure (1) such as a floating structure, including at least one fairlead (5) for guiding an anchoring element (3) thereof at an anchoring point (4), said fairlead (5) comprising guide means (11) that are able to guide the anchoring element (3) in translation between the structure (1) and the anchoring point (4), means (26) for moving the anchoring element (3) in translation in the guide means in order to place said anchoring element (3) under tension, and locking means (40) able to prevent the anchoring element (3) from moving in translation in the guide means (11), for mooring the structure to the anchoring point,
the means for moving the anchoring element (3) in translation in the guide means (11) are integrated into a distinct part (13, 14) separate from the rest of the structure (12) of the fairlead, and this part and the rest of the structure of the fairlead comprise retractable coupling means (15, 16, 17, 18, 19, 20) thereof,
the distinct part (13) in which the movement means of the anchoring element are incorporated includes a support frame (14) for said movement means, suitable for being engaged on the rest (12) of the guide fairlead, and
**characterized in that** the support frame (14) includes means for centering (15, 16) this part (13) and locking (17, 18, 19, 20) it in position on the rest of the fairlead, the locking means being movable by the first actuators (22), between an active coupling position of the frame (14) on the rest of the guide fairlead (12), and a retracted position releasing this part to allow it to be detached from the rest of the fairlead,
and **in that** the centering means comprise centering lugs (15) able to cooperate with centering elements (16) complementary to the rest of the fairlead (12) allowing the alignment and the centering of the locking means, and the locking means comprise locking pins (21) movable by the first actuators (22), between an active locking position, protruding in corresponding locking holes (23) of the rest of the fairlead, and a released retracted position.

2. The offshore structure according to claim 1, **characterized in that** the means for movement in translation of the anchoring element comprise a carriage (26) for movement and tensioning of the anchoring element (3), movable in a to-and-fro movement, on guideways (27, 28) of the distinct part, by at least one second actuator (29, 30).

3. The offshore structure according to claim 2, **characterized in that** the carriage (26) for movement and tensioning of the anchoring element (3) includes means (31, 32) for grasping the anchoring element (3) movable by at least one third actuator (33, 34), between an active position for grasping of the anchoring element (3) in order to allow the movement of said anchoring element by the tensioning carriage (26) when the latter moves in a direction under the action of said at least one second actuator (29, 30), and a retracted position for freeing the latter, allowing the carriage (26) to return in the other direction under the action of said at least one second actuator (29, 30) or the release of the distinct part from the rest of the fairlead.

4. The offshore structure according to any one of the preceding claims, **characterized in that** the locking means (40) able to lock the translation of the anchoring element (3) in the guide means comprise stop means (41, 42) for the latter, movable under the control of at least one fourth actuator (43), between an active stop position to lock the anchoring element and a retracted position to release said element.

5. The offshore structure according to claims 2 or 3 and 4, **characterized in that** it includes control means (50, 51) of the actuators to:
- control the first actuators (17 to 20) of the locking means in the locking position of the distinct part on the rest of the guide fairlead,
- control the or each third actuator (33, 34) of the grasping means in the active grasping position of the anchoring element,
- control the or each fourth actuator (42) of the locking means of the anchoring element in the released retracted position of the anchoring element,
- control the or each second actuator (29, 30) for moving the carriage to tense or relax the anchoring element,
- control the or each fourth actuator (43) of the locking means of the anchoring element in the active abutting position to lock the anchoring element,
- control the or each third actuator (33, 34) of the grasping means in the retracted released position of the anchoring element,
- control the first actuators (17 to 20) of the locking means in the retracted released position of the distinct part to allow it to be detached from the rest of the fairlead.

6. The offshore structure according to any one of preceding claims, **characterized in that** the actuators comprise jacks.

7. The offshore structure according to any one of the preceding claims, **characterized in that** the distinct part (13, 14) includes means (60, 61, 62, 63) for attaching to handling means thereof.

8. The offshore structure according to claim 7, **characterized in that** it includes a plurality of guide fairleads arranged around it, and **in that** the handling and movement means of the distinct part are suitable for moving said part between at least some of said fairleads
